# EUROPÄISCHE PATENTSCHRIFT

(11) **EP 2 160 494 B1**
(45) Veröffentlichungstag und Bekanntmachung des Hinweises auf die Patenterteilung: **21.11.2012**
(21) Anmeldenummer: 08760344.5
(22) Anmeldetag: 02.06.2008
(51) Int. Cl.: D21F 3/02, D21F 3/04

(54) **VERFAHREN UND MASCHINE ZUR HERSTELLUNG EINER EINSEITIG GLATTEN PAPIERBAHN**
METHOD AND MACHINE FOR PRODUCING A PAPER WEB THAT IS SMOOTH ON ONE SIDE
PROCÉDÉ ET MACHINE DE FABRICATION D'UNE BANDE DE PAPIER LISSE SUR UN CÔTÉ

(30) Priorität: 11.06.2007 DE 102007027270
(43) Veröffentlichungstag der Anmeldung: 10.03.2010
(73) Patentinhaber: Voith Patent GmbH, 89522 Heidenheim (DE)
(72) Erfinder: MIRSBERGER, Peter, 88255 Baienfurt (DE)
(86) Internationale Anmeldenummer: PCT/EP2008/056757
(87) Internationale Veröffentlichungsnummer: WO 2008/151960

(56) Entgegenhaltungen:
- EP-A- 1 443 145
- GB-A- 727 763

## Beschreibung

Die Erfindung betrifft ein Verfahren sowie eine Maschine zur Herstellung einer einseitig glatten Papierbahn.

Die Herstellung von einseitig glatten Papieren mit einem Flächengewicht von üblicherweise 20 bis 80 g/m², insbesondere 16 bis 40 g/m², erfolgt heute auf sogenannten MG-Maschinen (MG = Maschinenglättung). Dabei wird die Bahn mit vergleichsweise niedrigem Trockengehalt mittels einer Anpresswalze an den Glättzylinder oder Yankee-Zylinder übertragen. Die Produktionsleistung einer solchen Maschine ist durch die Verdampfungsleistung von Zylinder und diesem zugeordneter Haube jedoch begrenzt. Es ist zwar auch bereits ein Nasspressen vor dem Glättzylinder bekannt. Aufgrund der niedrigen Flächengewichte ist hier jedoch eine geschlossene Bahnführung erforderlich. Daher sind die Pressen in diesem Fall doppelt befilzt, wobei der erreichbare Trockengehalt dann durch die Rückbefeuchtung begrenzt ist.

Bei einem aus der WO 99/31319 bekannten Verfahren und Maschine der eingangs genannten Art wird die herzustellende Papierbahn durch einen Übergabefilz von dem Pressenbereich an den Trocknungsbereich übergeben, der zuvor durch einen dem Pressenbereich zugeordneten Nip geführt wurde. Dabei kann es zu einer unerwünschten Rückbefeuchtung der leichtgewichtigen Bahn kommen.

Bei einem aus der DE 24 43 099 A1 oder US 72 7763 bekannten Verfahren und Maschine der eingangs genannten Art läuft die herzustellende Papierbahn nach dem ersten Pressnip auf einem Filz, was wieder zu einer unerwünschten Rückbefeuchtung führen kann. Von Nachteil bei DE 2443099 A1 ist zudem, dass keine gestützte Bahnführung durch eine Bespannung im Pressenbereich vorgesehen ist.

Aus der WO 00/14330 ist ein Verfahren sowie eine Maschine zur Herstellung einer voluminösen Tissuebahn bekannt. Dabei wird die Bahn zusammen mit einem glatten Band durch einen Pressnip geführt und anschließend durch ein strukturiertes Sieb von dem glatten Band abgenommen. Anschließend wird die Bahn mittels einer Transferwalze ohne Anpressdruck an den Yankee-Zylinder übergeben.

Der Erfindung liegt die Aufgabe zugrunde, ein verbessertes Verfahren sowie eine verbesserte Maschine der eingangs genannten Art zu schaffen, bei der die zuvor genannten Nachteile beseitigt sind. Dabei soll insbesondere eine effizientere mechanische Entwässerung der Bahn vor dem Beginn der thermischen Trocknung in dem Trocknungsbereich sowie eine geschlossene und abrissfreie Bahnführung vom Formierbereich bis in den Trocknungsbereich und insbesondere einen diesem zugeordneten Glättzylinder oder Yankee-Zylinder gewährleistet sein.

Diese Aufgabe wird nach der Erfindung gelöst durch ein Verfahren zur Herstellung einer einseitig glatten Papierbahn mittels einer einen Formierbereich, einen Pressenbereich und einen Trocknungsbereich umfassenden Maschine, bei dem die herzustellende Papierbahn mittels eines wasseraufnehmenden ersten Pressfilzes von dem Formierbereich übernommen und zusammen mit dem ersten Pressfilz und einem zumindest im Wesentlichen nicht wasseraufnehmenden glatten Transferband durch einen dem Pressenbereich zugeordneten ersten Pressnip der durch eine Schuhpresse gebildetot wird, geführt wird, der erste Pressfilz unmittelbar nach dem ersten Pressnip von der Papierbahn weggeführt wird und die Papierbahn zusammen mit dem glatten Transferband von dem ersten Pressnip weggeführt, anschließend mittels eines insbesondere konditionierten wasseraufnehmenden, nicht durch den ersten Pressnip geführten zweiten Pressfilzes von dem glatten Transferband übernommen und anschließend zusammen mit dem zweiten Pressfilz durch einen dem Trocknungsbereich zugeordneten zweiten Pressnip geführt wird.

Durch die effizientere mechanische Entwässerung der Bahn vor dem Beginn der thermischen Trocknung im Trocknungsbereich wird eine deutliche Steigerung der Produktionsleistung erreicht. Zudem ergibt sich eine geschlossene und abrissfreie Bahnführung vom Formierbereich bzw. Sieb bis zum Glätt- bzw. Yankee-Zylinder des Trocknungsbereichs.

Gemäß einer bevorzugten praktischen Ausgestaltung des erfindungsgemäßen Verfahrens wird der erste Pressfilz unmittelbar nach dem ersten Pressnip unter einem mit dem Transferband und entsprechend der Papierbahn gebildeten Winkel > 0°, vorzugsweise > 10°, von der Papierbahn weggeführt.

Bevorzugt wird der erste Pressfilz als Oberfilz und das glatte Transferband als unteres Band durch den ersten Pressnip geführt.

Bei den niedrigen Flächengewichten ist die Entwässerungsleistung einer einfach befilzten Schuhpresse ausreichend. Es können Trockengehalte insbesondere > 40 % erreicht werden. Da die Bahn unmittelbar nach dem ersten Pressnip von dem ersten Pressfilz getrennt wird und dem glatten Transferband folgt, ist die Rückbefeuchtung auf ein Minimum reduziert.

Zweckmäßigerweise wird die Papierbahn im Bereich einer von dem zweiten Pressfilz umschlungen Pickup-Walze durch den zweiten Pressfilz von dem glatten Transferband übernommen. Anschließend wird die Papierbahn dann zusammen mit dem zweiten Pressfilz durch den dem Trocknungsbereich zugeordneten zweiten Pressnip geführt.

Gemäß einer bevorzugten Ausgestaltung des erfindungsgemäßen Verfahrens wird der dem Trocknungsbereich zugeordnete zweite Pressnip zwischen einem Presselement und einem Glättzylinder und/oder Yankee-Zylinder gebildet.

Dabei kann das Presselement vorteilhafterweise durch eine Saugwalze, durch die von dem zweiten Pressfilz umschlungene Pickup-Walze, eine massive Walze oder eine Schuhpresseinheit, insbesondere eine Schuhpresswalze gebildet sein.

In jedem Fall kommt im Gegensatz zu den bisher üblichen Verfahren bevorzugt ein gut konditionierter zweiter Pressfilz zum Einsatz, der eine weitere Trockengehaltssteigerung auf Trockengehalte bis beispielsweise 50 % oder darüber ermöglicht. Entsprechend weniger Wasser muss verdampft werden. Bei gleicher Verdampfungsleistung steigt die Produktion, oder bei gleicher Produktion nehmen die spezifischen Trocknungskosten ab, nachdem beispielsweise weniger Gas für die dem Glättzylinder zugeordnete Haubenheizung benötigt und/oder gegebenenfalls ein kleinerer Glättzylinder eingesetzt werden kann.

Von Vorteil ist insbesondere auch, dass die Papierbahn mit ihrer aufgrund des vorangehenden Kontaktes mit dem glatten Transferband glatteren Seite an den Glättzylinder bzw. Yankee-Zylinder übergeben wird.

Das Verfahren ist mit besonderem Vorteil zur Herstellung einseitig glatter Papierbahnen mit einem Flächengewicht im Bereich von 20 bis 80 g/m², insbesondere in einem Bereich von 16 bis 40 g/m² verwendbar.

Die weiter oben angegebene Aufgabe wird erfindungsgemäß zudem gelöst durch eine Maschine zur Herstellung einer einseitig glatten Papierbahn, mit einem Formierbereich, einem Pressenbereich und einem Trocknungsbereich, wobei die herzustellende Papierbahn mittels eines wasseraufnehmenden ersten Pressfilzes von dem Formierbereich übernommen und zusammen mit dem ersten Pressfilz und einem zumindest im Wesentlichen nicht wasseraufnehmenden glatten Transferban durch einen dem Pressenbereich zugeordneten ersten Pressnip der durch ein schurh presse gebildetot wirst, geführt ist, der erste Pressfilz unmittelbar nach dem ersten Pressnip von der Papierbahn weggeführt ist und die Papierbahn zusammen mit dem glatten Transferband von dem ersten Pressnip weggeführt ist, anschließend mittels eines insbesondere konditionierten wasseraufnehmenden, nicht durch den ersten Pressnip geführten zweiten Pressfilzes von dem glatten Transferband übernommen wird und anschließend zusammen mit dem zweiten Pressfilz durch einen dem Trocknungsbereich zugeordneten zweiten Pressnip geführt ist. Die erfindungsgemäße Maschine ist insbesondere zur Durchführung des erfindungsgemäßen Verfahrens vorgesehen. Bevorzugte praktische Ausführungsformen sind in den Unteransprüchen angegeben.

Bevorzugt sind Mittel zur Konditionierung des zweiten Pressfilzes vorgesehen. Zudem ist dieser zweite Pressfilz vorzugsweise nicht strukturiert.

Die Erfindung wird im Folgenden anhand von Ausführungsbeispielen unter Bezugnahme auf die Zeichnung näher erläutert; in dieser zeigen:
- Figur 1: eine schematische Teildarstellung einer beispielhaften Ausführungsform einer erfindungsgemäßen Maschine zur Herstellung einer einseitig glatten Papierbahn,
- Figur 2: eine vergrößerte Darstellung des Pressenbereichs der Maschine gemäß Figur 1,
- Figur 3: eine schematische Teildarstellung des Trocknungsbereichs einer weiteren Ausführungsform der Maschine und
- Figur 4: eine schematische Teildarstellung des Trocknungsbereichs einer weiteren Ausführungsform der Maschine.

Figur 1 zeigt in schematischer Teildarstellung eine beispielhafte Ausführungsform einer Maschine 10 zur Herstellung einer einseitig glatten Papierbahn 12 mit einem Formierbereich 14, einem Pressenbereich 16 und einem Trocknungsbereich 18.

Dabei wird die herzustellende Papierbahn 12 mittels eines wasseraufnehmenden ersten Pressfilzes 20 im Bereich einer von dem Pressfilz 20 umschlungenen ersten Pickup-Walze 22 von einem Sieb 24 des Formierbereichs 14 übernommen und zusammen mit dem ersten Pressfilz 20 und einem zumindest im Wesentlichen nicht wasseraufnehmenden glatten Transferband 26 durch einen dem Pressenbereich 16 zugeordneten ersten Pressnip 28 geführt. Der erste Pressfilz 20 wird unmittelbar nach dem ersten Pressnip 28 von der Papierbahn 12 und dem glatten Transferband 26 weggeführt, an dem die Papierbahn 12 von den ersten Pressnip 28 weggeführt wird.

Anschließend wird die Papierbahn 12 mittels eines vorzugsweise konditionierten und insbesondere nicht strukturierten wasseraufnehmenden, nicht durch den ersten Pressnip 28 geführten zweiten Pressfilzes 30 von dem glatten Transferband 26 übernommen. Daraufhin wird die Papierbahn 12 zusammen mit dem zweiten Pressfilz 30 durch einen dem Trocknungsbereich 18 zugeordneten zweiten Pressnip 32 geführt. Auch in diesem zweiten Nip 32 wird also wieder eine Presskraft erzeugt.

Figur 2 zeigt in vergrößerter Darstellung nochmals den Pressenbereich 16 der Maschine 10 gemäß Figur 1. Dabei wird der erste Pressfilz 20 unmittelbar nach dem ersten Pressnip 28 unter einem mit dem Transferband 26 und entsprechend der Papierbahn 12 gebildeten Winkel α > 0°, vorzugsweise > 10°, von der Papierbahn 12 weggeführt.

Wie anhand der Figuren 1 und 2 zu erkennen ist, ist der dem Pressenbereich 16 zugeordnete erste Pressnip 28 insbesondere durch eine Schuhpresse 28 gebildet. Im vorliegenden Fall umfasst die Schuhpresse 28 beispielsweise eine obenliegende Schuhpresseinheit, insbesondere Schuhpresswalze 36 und eine untere Gegenwalze 38.

Der erste Pressfilz 20 kann insbesondere als Oberfilz und das glatte Transferband 26 insbesondere als unteres Band durch den ersten Pressnip 28 geführt sein (vgl. die Fig. 1 und 2).

Die Papierbahn 12 wird im Bereich einer von dem zweiten Pressfilz 30 umschlungenen zweiten Pickup-Walze 40 durch den zweiten Pressfilz 30 von dem glatten Transferband 26 übernommen.

Der dem Trocknungsbereich 18 zugeordnete zweite Pressnip 32 ist zwischen einem Presselement 42 und einem Glättzylinder und/oder Yankee-Zylinder 44 gebildet. Bei dem in Figuren 1 und 2 dargestellten Ausführungsbeispiel ist das Presselement 42 durch eine von der Pickup-Walze 40 getrennte Saugwalze gebildet.

Figur 3 zeigt in schematischer Teildarstellung den Trocknungsbereich 18 einer weiteren Ausführungsform der Maschine 10, bei der das Presselement 42 durch die von dem zweiten Pressfilz 30 umschlungene Pickup-Walze 40 gebildet wird. Die Pickup-Saugwalze 40 bildet hier also gleichzeitig das mit dem Glättzylinder 44 den zweiten Pressnip 42 bildende Presselement 42. Im Übrigen besitzt diese Ausführungsform zumindest im Wesentlichen wieder den gleichen Aufbau wie die der Figur 1. Einander entsprechenden Teilen sind gleiche Bezugszeichen zugeordnet.

Figur 4 zeigt in schematischer Teildarstellung den Trocknungsbereich 18 einer weiteren Ausführungsform der Maschine, bei der das Presselement 42 durch eine Schuhpresseinheit, hier beispielsweise eine Schuhpresswalze gebildet ist.

Grundsätzlich kann das Presselement 42 beispielsweise auch durch eine massive Walze gebildet sein.

Bei sämtlichen Ausführungsformen wird die Papierbahn 12 mit ihrer aufgrund des vorangehenden Kontaktes mit dem glatten Transferband 26 glatteren Seite an den Glättzylinder bzw. Yankee-Zylinder 44 übergeben.

Wie der Figur 1 entnommen werden kann, ist dem Glättzylinder oder Yankee-Zylinder 44 eine Trocknungshaube 46 zugeordnet.

### Bezugszeichenliste

- 10: Maschine
- 12: Papierbahn
- 14: Formierbereich
- 16: Pressenbereich
- 18: Trocknungsbereich
- 20: erster Pressfilz
- 22: erste Pickup-Walze
- 24: Sieb
- 26: glattes Transferband
- 28: erster Pressnip
- 30: zweiter Pressfilz
- 32: zweiter Pressnip
- 34: Schuhpresse
- 36: Schuhpresswalze
- 38: Gegenwalze
- 40: zweite Pickup-Walze
- 42: Presselement
- 44: Glättzylinder, Yankee-Zylinder
- 46: Trocknungshaube

## Patentansprüche

1. Verfahren zur Herstellung einer einseitig glatten Papierbahn (12) mittels einer einen Formierbereich (14), einen Pressenbereich (16) und einen Trocknungsbereich (18) umfassenden Maschine (10), bei dem die herzustellende Papierbahn (12) mittels eines wasseraufnehmenden ersten Pressfilzes (20) von dem Formierbereich (14) übernommen und zusammen mit dem ersten Pressfilz (20) und einem zumindest im Wesentlichen nicht wasseraufnehmenden glatten Transferband (26) durch einen dem Pressenbereich (16) zugeordneten ersten Pressnip (28) der durch eine Schuhpresse (28) gebildet wird, geführt wird, der erste Pressfilz (20) unmittelbar nach dem ersten Pressnip (28) von der Papierbahn (12) weggeführt wird und die Papierbahn (12) zusammen mit dem glatten Transferband (26) von dem ersten Pressnip (28) weggeführt, anschließend mittels eines insbesondere konditionierten wasseraufnehmenden, nicht durch den ersten Pressnip (28) geführten zweiten Pressfilzes (30) von dem glatten Transferband (26) übernommen und anschließend zusammen mit dem zweiten Pressfilz (30) durch einen dem Trocknungsbereich (18) zugeordneten zweiten Pressnip (32) geführt wird.

2. Verfahren nach Anspruch 1,
**dadurch gekennzeichnet,**
**dass** der erste Pressfilz (20) unmittelbar nach dem ersten Pressnip (28) unter einem mit dem Transferband (26) und entsprechend der Papierbahn (12) gebildeten Winkel (α) > 0°, vorzugsweise > 10°, von der Papierbahn (12) weggeführt wird.

3. Verfahren nach einem der vorhergehenden Ansprüche,
**dadurch gekennzeichnet,**
**dass** der erste Pressfilz (20) als Oberfilz und das glatte Transferband (26) als unteres Band durch den ersten Pressnip (28) geführt wird.

4. Verfahren nach einem der vorhergehenden Ansprüche,
**dadurch gekennzeichnet,**
**dass** die Papierbahn (12) im Bereich einer von dem zweiten Pressfilz (30) umschlungenen Pickup-Walze (40) durch den zweiten Pressfilz (30) von dem glatten Transferband (26) übernommen wird.

5. Verfahren nach einem der vorhergehenden Ansprüche,
**dadurch gekennzeichnet,**
**dass** der dem Trocknungsbereich (18) zugeordnete zweite Pressnip (32) zwischen einem Presselement (42) und einem Glättzylinder und/oder Yankee-Zylinder (44) gebildet wird.

6. Verfahren nach Anspruch 5,
**dadurch gekennzeichnet,**
**dass** das Presselement (42) durch eine Saugwalze gebildet wird.

7. Verfahren nach Anspruch 5 oder 6,
**dadurch gekennzeichnet,**
**dass** das Presselement (42) durch die von dem zweiten Pressfilz umschlungene Pickup-Walze (40) gebildet wird.

8. Verfahren nach Anspruch 5,
**dadurch gekennzeichnet,**
**dass** das Presselement (42) durch eine massive Walze gebildet wird.

9. Verfahren nach Ansprüche 5,
**dadurch gekennzeichnet,**
**dass** das Presselement (42) durch eine Schuhpresseinheit, insbesondere eine Schuhpresswalze gebildet wird.

10. Verfahren nach einem der vorhergehenden Ansprüche,
**dadurch gekennzeichnet,**
**dass** die Papierbahn (12) mit ihrer aufgrund des vorangehenden Kontaktes mit dem glatten Transferband (26) glatteren Seite an den Glättzylinder bzw. Yankee-Zylinder (44) übergeben wird.

11. Maschine (10) zur Herstellung einer einseitig glatten Papierbahn (12), mit einem Formierbereich (14), einem Pressenbereich (16) und einem Trocknungsbereich (18), wobei die herzustellende Papierbahn (12) mittels eines wasseraufnehmenden ersten Pressfilzes (20) von dem Formierbereich (14) übernommen und zusammen mit dem ersten Pressfilz (20) und einem zumindest im Wesentlichen nicht wasseraufnehmenden glatten Transferband (26) durch einen dem Pressenbereich (16) zugeordneten ersten Pressnip (28), der durch eine Schuhpresse (28) gebildet ist geführt ist, der erste Pressfilz (20) unmittelbar nach dem ersten Pressnip (28) von der Papierbahn (12) weggeführt ist und die Papierbahn (12) zusammen mit dem glatten Transferband (26) von dem ersten Pressnip (28) weggeführt ist, anschließend mittels eines insbesondere konditionierten wasseraufnehmenden, nicht durch den ersten Pressnip (28) geführten zweiten Pressfilzes (30) von dem glatten Transferband (26) übernommen wird und anschließend zusammen mit dem zweiten Pressfilz (30) durch einen dem Trocknungsbereich (18) zugeordneten zweiten Pressnip (32) geführt ist.

12. Maschine nach Anspruch 11;
**dadurch gekennzeichnet,**
**dass** der erste Pressfilz (20) unmittelbar nach dem ersten Pressnip (28) unter einem mit dem Transferband (26) und entsprechend der Papierbahn (12) gebildeten Winkel (α) > 0°, vorzugsweise > 10°, von der Papierbahn (12) weggeführt ist.

13. Maschine nach einem der vorhergehenden Ansprüche 11 bis 12,
**dadurch gekennzeichnet,**
**dass** der erste Pressfilz (20) als Oberfilz und das glatte Transferband (26) als unteres Band durch den ersten Pressnip (28) geführt ist.

14. Maschine nach einem der vorhergehenden Ansprüche 11 bis 13,
**dadurch gekennzeichnet,**
**dass** die Papierbahn (12) im Bereich einer von dem zweiten Pressfilz (30) umschlungenen Pickup-Walze (40) durch den zweiten Pressfilz (30) von dem glatten Transferband (26) übernommen wird.

15. Maschine nach einem der vorhergehenden Ansprüche 11 bis 14,
**dadurch gekennzeichnet,**
**dass** der dem Trocknungsbereich (18) zugeordnete zweite Pressnip (32) zwischen einem Presselement (42) und einem Glättzylinder und/oder Yankee-Zylinder (44) gebildet ist.

16. Maschine nach Anspruch 15,
**dadurch gekennzeichnet,**
**dass** das Presselement (42) durch eine Saugwalze gebildet ist.

17. Maschine nach Anspruch 15 oder 16,
**dadurch gekennzeichnet,**
**dass** das Presselement (42) durch die von dem zweiten Pressfilz umschlungene Pickup-Walze (40) gebildet ist.

18. Maschine nach Anspruch 15,
**dadurch gekennzeichnet,**
**dass** das Presselement (42) durch eine massive Walze gebildet ist.

19. Maschine nach Anspruch 15,
**dadurch gekennzeichnet,**
**dass** das Presselement (42) durch eine Schuhpresseinheit, insbesondere eine Schuhpresswalze gebildet ist.

20. Maschine nach einem der vorhergehenden Ansprüche 15 bis 19,
**dadurch gekennzeichnet,**
**dass** die Papierbahn (12) mit ihrer aufgrund des vorangehenden Kontaktes mit dem glatten Transferband (26) glatteren Seite an den Glättzylinder bzw. Yankee-Zylinder (44) übergeben wird.

## Claims

1. Method for producing a paper web (12) that is smooth on one side by means of a machine (10) comprising a forming area (14), a pressing area (16) and a drying area (18), in which method the paper web (12) to be produced is picked up from the forming area (14) by a water-absorbing first press felt (20) and, together with the first press felt (20) and a smooth transfer belt (26) which, at least substantially, does not absorb water, is led through a first press nip (28), which is formed by a shoe press (28), assigned to the pressing area (16), immediately after the first press nip (28), the first press felt (20) is led away from the paper web (12), and the paper web (12), together with the smooth transfer belt (26), is led away from the first press nip (28), is then picked up from the smooth transfer belt (26) by means of an in particular conditioned water-absorbing second press felt (30) that is not led through the first press nip (28), and then, together with the second press felt (30), is led through a second press nip (32) assigned to the drying area (18).

2. Method according to Claim 1,
**characterized in that**
immediately after the first press nip (28), the first press felt (20) is led away from the paper web (12) at an angle (α) > 0°, preferably > 10°, formed with the transfer belt (26) and, accordingly, with the paper web (12).

3. Method according to one of the preceding claims,
**characterized in that**
the first press felt (20) is led through the first press nip (28) as top felt, and the smooth transfer belt (26) as bottom belt.

4. Method according to one of the preceding claims,
**characterized in that**
the paper web (12) is picked up from the smooth transfer belt (26) by the second press felt (30) in the area of a pick-up roll (40) around which the second press felt (30) wraps.

5. Method according to one of the preceding claims,
**characterized in that**
the second press nip (32) assigned to the drying area (18) is formed between a press element (42) and a smoothing cylinder and/or Yankee cylinder (44).

6. Method according to Claim 5,
**characterized in that**
the press element (42) is formed by a suction roll.

7. Method according to Claim 5 or 6,
**characterized in that**
the press element (42) is formed by the pick-up roll (40) around which the second press felt wraps.

8. Method according to Claim 5,
**characterized in that**
the press element (42) is formed by a solid roll.

9. Method according to Claim 5,
**characterized in that**
the press element (42) is formed by a shoe press unit, in particular a shoe press roll.

10. Method according to one of the preceding claims,
**characterized in that**
the paper web (12) is transferred to the smoothing cylinder or Yankee cylinder (44) with its side that is smoother because of the preceding contact with the smooth transfer belt (26).

11. Machine (10) for producing a paper web (12) that is smooth on one side, having a forming area (14), a pressing area (16) and a drying area (18), the paper web (12) to be produced being picked up from the forming area (14) by a water-absorbing first press felt (20) and, together with the first press felt (20) and a smooth transfer belt (26) which, at least substantially, does not absorb water, being led through a first press nip (28), which is formed by a shoe press (28), assigned to the pressing area (16), immediately after the first press nip (28), the first press felt (20) being led away from the paper web (12), and the paper web (12), together with the smooth transfer belt (26), being led away from the first press nip (28), then being picked up from the smooth transfer belt (26) by means of an in particular conditioned water-absorbing second press felt (30) that is not led through the first press nip (28), and then, together with the second press felt (30), being led through a second press nip (32) assigned to the drying area (18).

12. Machine according to Claim 11,
**characterized in that**
immediately after the first press nip (28), the first press felt (20) is led away from the paper web (12) at an angle (α) > 0°, preferably > 10°, formed with the transfer belt (26) and, accordingly, with the paper web (12).

13. Machine according to one of the preceding Claims 11 to 12,
**characterized in that**
the first press felt (20) is led through the first press nip (28) as top felt, and the smooth transfer belt (26) as bottom belt.

14. Machine according to one of the preceding Claims 11 to 13,
**characterized in that**
the paper web (12) is picked up from the smooth transfer belt (26) by the second press felt (30) in the area of a pick-up roll (40) around which the second press felt (30) wraps.

15. Machine according to one of the preceding Claims 11 to 14,
**characterized in that**
the second press nip (32) assigned to the drying area (18) is formed between a press element (42) and a smoothing cylinder and/or Yankee cylinder (44).

16. Machine according to Claim 15,
**characterized in that**
the press element (42) is formed by a suction roll.

17. Machine according to Claim 15 or 16,
**characterized in that**
the press element (42) is formed by the pick-up roll (40) around which the second press felt wraps.

18. Machine according to Claim 15,
**characterized in that**
the press element (42) is formed by a solid roll.

19. Machine according to Claim 15,
**characterized in that**
the press element (42) is formed by a shoe press unit, in particular a shoe press roll.

20. Machine according to one of the preceding claims 15 to 19,
**characterized in that**
the paper web (12) is transferred to the smoothing cylinder or Yankee cylinder (44) with its side that is smoother because of the preceding contact with the smooth transfer belt (26).

## Revendications

1. Procédé de fabrication d'une nappe de papier (12) lisse d'un côté au moyen d'une machine (10) comprenant une section de formage (14), une section de presse (16) et une section de séchage (18), dans lequel la nappe de papier à fabriquer (12) est reprise depuis la section de formage (14) au moyen d'un premier feutre de presse (20) absorbant l'eau et est guidée conjointement avec le premier feutre de presse (20) et une bande de transfert lisse (26) n'absorbant au moins substantiellement pas l'eau à travers un premier pinçage (28) associé à la section de presse (16), qui est formé par une presse à sabot (28), le premier feutre de presse (20) étant guidé immédiatement après le premier pinçage (28) à l'écart de la nappe de papier (12) et la nappe de papier (12) étant guidée conjointement avec la bande de transfert lisse (26) à l'écart du premier pinçage (28), puis étant reprise au moyen d'un deuxième feutre de presse (30) non guidé à travers le premier pinçage (28), notamment conditionné et absorbant l'eau, depuis la bande de transfert lisse (26) et étant ensuite guidée conjointement avec le deuxième feutre de presse (30) à travers un deuxième pinçage (32) associé à la section de séchage (18).

2. Procédé selon la revendication 1,
**caractérisé en ce que**
le premier feutre de presse (20) est guidé à l'écart de la nappe de papier (12) directement après le premier pinçage (28), suivant un angle (α) formé avec la bande de transfert (26) et, de manière correspondante, la nappe de papier (12), qui est > à 0°, de préférence > 10°.

3. Procédé selon l'une quelconque des revendications précédentes,
**caractérisé en ce que**
le premier feutre de presse (20) est guidé à travers le premier pinçage (28) sous forme de feutre supérieur et la bande de transfert lisse (26) est guidée à travers le premier pinçage (28) sous forme de bande inférieure.

4. Procédé selon l'une quelconque des revendications précédentes,
**caractérisé en ce que**
la nappe de papier (12) est reprise par le deuxième feutre de presse (30) depuis la bande de transfert lisse (26) dans la région d'un rouleau de reprise (40) entouré par le deuxième feutre de presse (30).

5. Procédé selon l'une quelconque des revendications précédentes,
**caractérisé en ce que**
le deuxième pinçage (32) associé à la section de séchage (18) est formé entre un élément de presse (42) et un cylindre de lissage et/ou un cylindre Yankee (44).

6. Procédé selon la revendication 5,
**caractérisé en ce que**
l'élément de presse (42) est formé par un rouleau aspirant.

7. Procédé selon la revendication 5 ou 6
**caractérisé en ce que**
l'élément de presse (42) est formé par le rouleau de reprise (40) entouré par le deuxième feutre de presse.

8. Procédé selon la revendication 5,
**caractérisé en ce que**
l'élément de presse (42) est formé par un rouleau massif.

9. Procédé selon la revendication 5,
**caractérisé en ce que**
l'élément de presse (42) est formé par une unité de presse à sabot, en particulier un rouleau de presse à sabot.

10. Procédé selon l'une quelconque des revendications précédentes,
**caractérisé en ce que**
la nappe de papier (12) est transférée avec son côté plus lisse du fait du contact précédent avec la bande de transfert lisse (26), au cylindre de lissage ou au cylindre Yankee (44).

11. Machine (10) de fabrication d'une nappe de papier (12) lisse d'un côté, comprenant une section de formage (14), une section de presse (16) et une section de séchage (18), la nappe de papier à fabriquer (12) étant reprise depuis la section de formage (14) au moyen d'un premier feutre de presse (20) absorbant l'eau et étant guidée conjointement avec le premier feutre de presse (20) et une bande de transfert lisse (26) n'absorbant au moins substantiellement pas l'eau à travers un premier pinçage (28) associé à la section de presse (16), qui est formé par une presse à sabot (28), le premier feutre de presse (20) étant guidé immédiatement après le premier pinçage (28) à l'écart de la nappe de papier (12) et la nappe de papier (12) étant guidée conjointement avec la bande de transfert lisse (26) à l'écart du premier pinçage (28), puis étant reprise au moyen d'un deuxième feutre de presse (30) non guidé à travers le premier pinçage (28), notamment conditionné et absorbant l'eau, depuis la bande de transfert lisse (26) et étant ensuite guidée conjointement avec le deuxième feutre de presse (30) à travers un deuxième pinçage (32) associé à la section de séchage (18).

12. Machine selon la revendication 11,
**caractérisée en ce que**
le premier feutre de presse (20) est guidé à l'écart de la nappe de papier (12) directement après le premier pinçage (28), suivant un angle (α) formé avec la bande de transfert (26) et, de manière correspondante, la nappe de papier (12), qui est > à 0°, de préférence > 10°.

13. Machine selon l'une quelconque des revendications précédentes 11 à 12,
**caractérisée en ce que**
le premier feutre de presse (20) est guidé à travers le premier pinçage (28) sous forme de feutre supérieur et la bande de transfert lisse (26) est guidée à travers le premier pinçage (28) sous forme de bande inférieure.

14. Machine selon l'une quelconque des revendications précédentes 11 à 13,
**caractérisée en ce que**
la nappe de papier (12) est reprise par le deuxième feutre de presse (30) depuis la bande de transfert lisse (26) dans la région d'un rouleau de reprise (40) entouré par le deuxième feutre de presse (30).

15. Machine selon l'une quelconque des revendications 11 à 14,
**caractérisée en ce que**
le deuxième pinçage (32) associé à la section de séchage (18) est formé entre un élément de presse (42) et un cylindre de lissage et/ou un cylindre Yankee (44).

16. Machine selon la revendication 15,
**caractérisée en ce que**
l'élément de presse (42) est formé par un rouleau aspirant.

17. Machine selon la revendication 15 ou 16,
**caractérisée en ce que**
l'élément de presse (42) est formé par le rouleau de reprise (40) entouré par le deuxième feutre de presse.

18. Machine selon la revendication 15,
**caractérisée en ce que**
l'élément de presse (42) est formé par un rouleau massif.

19. Machine selon la revendication 15,
**caractérisée en ce que**
l'élément de presse (42) est formé par une unité de presse à sabot, en particulier un rouleau de presse à sabot.

20. Machine selon l'une quelconque des revendications 15 à 19
**caractérisée en ce que**
la nappe de papier (12) est transférée avec son côté plus lisse du fait du contact précédent avec la bande de transfert lisse (26), au cylindre de lissage ou au cylindre Yankee (44).
